# EUROPÄISCHE PATENTSCHRIFT

(11) **EP 0 445 436 B1**
(45) Veröffentlichungstag und Bekanntmachung des Hinweises auf die Patenterteilung: **22.05.1996**
(21) Anmeldenummer: 90125711.3
(22) Anmeldetag: 28.12.1990
(51) Int. Cl.: B22C 5/04, B01F 7/30

(54) **Vorrichtung zum Mischen von Giessereiformstoffen**
Apparatus for mixing foundry moulding materials
Dispositif pour mélanger des matériaux de moulage de fonderie

(30) Priorität: 05.03.1990 DE 4006846
(43) Veröffentlichungstag der Anmeldung: 11.09.1991
(73) Patentinhaber: Alb. Klein GmbH & Co. KG, D-57568 Niederfischbach (DE)
(72) Erfinder: Federhen, Bernd, Dipl.-Ing., W-5900 Siegen (DE)
(74) Vertreter: Hiebsch, Gerhard F., Dipl.-Ing.

(56) Entgegenhaltungen:
- EP-A- 0 279 255
- EP-A- 0 303 728
- DE-A- 3 613 612
- DE-A- 3 639 432
- DE-A- 3 914 694
- FR-A- 2 011 198
- US-A- 1 645 990
- US-A- 2 413 603

## Beschreibung

Die Erfindung betrifft eine Vorrichtung zum Mischen von Gießereiformstoffen nach dem Oberbegriff des unabhängigen Patentanspruches sowie ein damit durchführbares Verfahren.

Mischer mit rotierendem Mischwerkzeug sind in der Gießereiindustrie zum Vermischen von Sand und Bindemitteln üblich. Ihre Mischwirkung wird dadurch erreicht, daß die flügelartig gestalteten Mischwerkzeuge zum Mischgut mit einer Relativgeschwindigkeit umlaufen, dieses reiben, zerteilen und umschichten. Das Mischgut wird von der Wand des Mischbehälters gebremst und im Zentrum vom Mischwerkzeug bewegt.

Mischwerkzeuge können gemäß DE-PS 26 08 775 in gestreckten Durchlaufmischern mit horizontaler Antriebswelle, nach DE-GM 82 34 900 in chargenweise zu füllenden Rotationsmischern mit vertikaler Antriebswelle oder aber auch mit schräg angeordneter Achse arbeiten.

Die Mischwirkung von Mischern mit rotierendem Mischwerkzeug läßt sich durch Erhöhung der Mischwerkzeugdrehzahl solange steigern, bis die Reibung des Mischgutes an der Mischbehälterwand nicht mehr ausreicht und das Mischgut als mehr oder minder kompakte Masse der Drehbewegung des Mischwerkzeuges folgt. Damit sind die für den Mischvorgang erforderlichen Reib-, Zerteil- und Umschichtkräfte begrenzt. Diese Eigenschaft macht sich besonders dann nachteilig bemerkbar, wenn auch viskose Komponenten im Mischgut vorhanden sind.

Eine gattungsgemäße Vorrichtung offenbart die FR-A-2 011 198 anhand einer kaskadenartig angeordneten Mischergruppe. In jedem der zylindrischen Mischbehälter drehen sich unmittelbar über dessen Boden zwei in Draufsicht schaufelartig gegensinnig zur Rotationsrichtung gekrümmte Mischwerkzeuge, deren Querschnittvertikal zum Behalterboden steht und die auf einem gemeinsamen Durchmesser an der zentrischen Antriebswelle sitzen. Oberhalb von deren Oberkanten ragen von der Behälterwandung -- in Draufsicht dreiecksförmige -- Widerstandskörper ab.

Soll bei Mischern mit vertikaler Achse die Umfangsgeschwindigkeit gesteigert werden, kommen oberhalb der Mischwerkzeuge Profile zum Einsatz, deren Längsachsen sich parallel zur Mischbehälterwand erstrecken, an der sie festgelegt sind. Diese Profile bremsen das Mischgut. In diesem Bereich kann aber die Mischbehälterwand nicht von einem umlaufenden Schaber von Anbackungen freigehalten werden. Die angebackenen Stoffe fehlen zum einen in der Mischung und erfordern zum anderen unter Umständen einen beträchtlichen Reinigungsaufwand.

Angesichts dieser Gegebenheiten hat sich der Erfinder das Ziel gesetzt, eine Vorrichtung der gattungsgemäßen Art zum Mischen von Gießereiformstoffen zu schaffen, die zum einen eine hohe Mischintensität anbietet sowie zum anderen durch die Mischwerkzeuge und die Bewegung des Mischgutes weitgehend frei von Anbackungen gehalten wird.

Zur Lösung dieser Aufgabe führt die Lehre des unabhängigen Patentanspruches; die Unteransprüche geben günstige Ausgestaltungen an.

Erfindungsgemäß verlaufen die von der Wandung des Behälters mit geringer seitlicher Erstreckung abragenden Einbaukörper in einer gemeinsamen Ebene -- als Konstruktionsebene zum Abbremsen der Mischgutrotation --, die das Behälterinnere in ein Paar von Mischräumen unterteilt.

Während des Mischvorganges wird das Mischgut zwischen den Mischräumen ausgetauscht. Zudem wird in jener Ebene die Mischgutrotation abgebremst.

Durch die geringe seitliche Ausdehnung der Einbaukörper hält die Strömung des Mischgutes die Behälterwand im Bereich zwischen den Einbaukörpern anbackungsfrei. Die spezifische Auswahl von Anzahl, Querschnitt und Länge der Einbaukörper sowie ihres Anstellwinkels zur Mischerwandung erlaubt die Bestimmung der Mischcharakteristik in weitem Umfang. Dazu hat es sich als günstig erwiesen, den Einbaukörper messerartig oder als Bolzen geringen Querschnitts auszubilden oder als Stab mit tropfenförmigem Querschnitt.

Die schlanken, messerartigen oder mit tropfenförmigem Querschnitt ausgeführten Einbaukörper bewirken eine Aufteilung des Mischgutstromes mit wenig Reibung. Sie ermöglichen beispielsweise die schnelle Vermischung von trockenen, temperaturempfindlichen Stoffen. Fülligere Querschnitte ergehen einen größeren Reibungseinfluß und sind etwa zum Vermischen fester und flüssiger Komponenten miteinander besser geeignet - etwa Einbaukörper mit kreisförmigem Querschnitt zum Behandeln von Quarzsand mit flüssigem Bindemittel.

Zur Beeinflussung der Mischgutströme kann die Achse des Einbaukörpers auch gekrümmt ausgeführt werden; mit einer Verwindung der Einbaukörper ergeben sich zusätzliche räumliche Strömungen im Mischgut, die etwa beim Mischen flüssiger Komponenten hilfreich sein können.

Ebenfalls ist es möglich, die Einbaukörper durch sie kreuzende Ringe oder Spiralen zu einem siebartigen Strömungskörper zu verbinden; da die Teile eines solchen Siebes sich gegenseitig stabilisieren, vermögen sie mit einer besonders geringen Dicke ausgeführt zu werden, ohne daß sie dem Mischgutstromdruck ausweichen.

Nach einer weiteren Ausgestaltung bestimmen die Einbaukörper eine gemeinsame Ebene, welche das Behälterinnere in Mischräume unterteilt. Bevorzugtermaßen ist der Einbaukörper zwischen zumindest zwei von der Antriebswelle benachbart abragenden Mischwerkzeugen vorgesehen, deren jedes in einem der Mischräume umläuft und das Mischgut wechselweise von einem der Mischräume in den anderen Mischraum befördert. Dabei überträgt sich die Rotation der Mischwerkzeuge auf das Mischgut. Durch jene Einbaukörper entstehen starke Scheer- und Reibungskräfte, die eine intensive schnelle Vermischung der Mischkomponenten ermöglichen.

Bei einer Ausführungsform der erfindungsgemäßen Vorrichtung ragen zumindest zwei Mischwerkzeuge versetzt von einem gemeinsamen Tragring od.dgl. Tragelement der Antriebswelle ab, wobei zwischen ihnen jene Ebene für die Einbaukörper etwa vertikal verläuft. Auch können mehrere solche Mischwerkzeugeinheiten axial hintereinander mit dazwischen angeordneten Einbau- oder Strömungskörpern zu einem Durchlaufmischer kombiniert werden. Durch unterschiedliche Anstellung der Mischwerkzeugschaufeln wird der Mischbewegung eine Transportkomponente vom Mischguteinlaß zum Mischgutabwurf überlagert.

Auch liegt es im Rahmen der Erfindung, in jedem der Mischräume --statt einer -- mehrere Mischwerkzeugschaufeln an der Mischerachse vorzusehen.

Eine weitere Ausführung weist die Einbaukörper im Behälter oberhalb des Mischwerkzeuges auf, die eine -- zwei übereinander liegende Mischräume trennende -- horizontale oder zur Horizontalen geneigte Ebene bestimmen. Unterhalb dieser Ebene ist das von der Antriebswelle abragende Mischwerkzeug mit einer über diese Ebene greifenden Abstreifeinrichtung verbunden. Da bei einer Ausführung mit senkrechter oder geneigter Achse die Schwerkraft das Mischgut nach unten bewegt, ist es ausreichend, nur im unteren Mischraum ein angestelltes Mischwerkzeug anzuordnen; der Rücktransport wird von der Schwerkraft bewirkt. Auch genügt es hier, den oberen Mischraum mittels einer leichten Abstreifeinrichtung anbackungsfrei zu halten.

Als günstig hat sich eine Abstreifeinrichtung mit einem radial von der Antriebswelle abstehenden stabartigen Abschnitt, einen dazu geneigten und vor die Stirnflächen der Einbaukörper reichenden zweiten Abschnitt sowie einen an der Behälterinnenseite verlaufenden weiteren Abschnitt erwiesen.

Zudem kann bevorzugt noch ein am Deckel des geschlossenen Behälters führbarer Abschnitt vorgesehen werden; dank dessen wird die Deckelinnenseite anbackungsfrei gehalten, und der zweite Abschnitt der Abstreifeinrichtung bewirkt, daß im oberen Mischraum auch auf sowie an den Stirnflächen der Einbaukörper haftendes Mischgut abgestreift sowie dem im Bereich zwischen den Einbaukörpern abgebremsten Mischgut eine neue radiale Bewegungskomponente erteilt wird. Bevor das Mischgut zurück in den unteren Mischraum fallen kann, wird es nochmals radial verteilt.

Eine erfindungsgemäße Vorrichtung zur Verteilung viskoser Medien auf der Oberfläche körniger Stoffe enthält unterhalb der von den Einbaukörpern bestimmten Ebene ein von der Antriebswelle abragendes Mischwerkzeug sowie zumindest eine relativ zur Antriebswelle rotierende Rolle, deren Umfangsfläche mit der Behälterinnenfläche vorteilhafterweise einen spitzen Winkel begrenzt. Die Achse dieser Rolle soll mit der Antriebswelle einen Winkel einschließen, der kleiner als 90° ist.

Bei der Rotation des gesamten Mischläufers führt die Rolle durch die auf sie wirkenden Reibungskräfte eine zusätzliche Eigenrotation aus, wodurch die erwähnte Verteilung viskoser Medien auf der Oberfläche körniger Stoffe verbessert wird. Durch die Winkelstellung wird eine zusätzliche räumliche Umschichtung des Mischgutes erzwungen.

Als günstig hat es sich erwiesen, die Rolle bzw. ihre Umfangsfläche sich zur Ebene der Einbaukörper hin konisch verjüngen zu lassen und/oder die obere Stirnfläche der Rolle in geringem Abstand zu den zugeordneten Einbaukörpern vorzusehen, um so ein Abstreifen von Mischgut zu begünstigen.

Daß die Umfangsfläche der Rolle mit Aus- und/oder Einformungen versehen ist, führt zu einer Steigerung auf das Mischgut wirkender Quetsch- und Scheerkräfte.

Weitere Merkmale der Erfindung sind den Unteransprüchen zu entnehmen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt jeweils in schematisierter Wiedergabe in
- Fig. 1:: den Längsschnitt durch einen Mischer mit zwei pflugscharartigen Mischwerkzeugen an einer horizontalen Antriebswelle in einem Behälter;
- Fig. 2:: die Sicht in den Behälter nach Pfeil II in Fig. 1;
- Fig. 3:: eine andere Ausführung des Mischers mit mehreren Mischwerkzeugen im Längsschnitt;
- Fig. 4:: den Längsschnitt durch einen Mischer mit vertikal verlaufender Antriebswelle;
- Fig. 5, Fig. 6:: Ausschnitte aus weiteren Ausführungsformen des Mischers.

Ein Behälter oder Gehäuse 10 aus einem zylindrischen Gehäusemantel 12 sowie scheibenartigen Stirnwänden 14 eines bei 15 gelagerten Mischers 16 zum Vermischen von Sand und Bindemitteln in der Gießerei-Industrie wird in Fig. 1 von einer durch einen Motor 18 angetriebenen, in den Stirnwänden 14 gelagerten Antriebswelle 20 durchsetzt.

Auf der Antriebswelle 20 sitzt ein Tragring 22 für zwei davon radial abragende pflugscharartig geformte Mischwerkzeuge 24, die in den ausgewählten Beispielen jeweils aus einem Radialarm 25 sowie einer gekrümmten Teilringfläche 26 bestehen. Die in Fig. 2 teilkreisförmigen Kanten 27, 28 dieser Mischwerkzeuge 24 erscheinen in Fig. 1 als S-förmige Konturen.

Die Außenkante 27 ist in ihrer Form an die ihr benachbarte Innenseite 11 des Gehäusemantels 12 angepaßt. Die Stirnkanten 29 der Mischwerkzeuge 24 verlaufen radial zu jener Antriebswelle 20 nahe der Innenfläche 13 der Stirnwand 14.

In einer durch den Tragring 22 gelegten Radialebene E ragen zwischen den beiden propellerartig rotierenden Mischwerkzeugen 24 Einbaukörper 30 -- in Richtung der Mischerachse M gesehener -- geringer Ausdehnung a von der Gehäuseinnenseite 11 ab. Diese Einbaukörper 30 sind im Ausführungsbeispiel der Fig. 1, 2 von bolzenartigen Teilen der Länge i gebildet, die hier etwas kürzer als der halbe Radius q des Gehäusemantels 12 ist. Der Anstellwinkel zwischen der Achse Q der Einbaukörper 30 und der entsprechenden Tangente t des Gehäusemantels 12, in Fig. 2 mit w bezeichnet, mißt dort etwa 90°.

Die beiden Mischwerkzeuge 24 sind, wie vor allem Fig. 1 zu erkennen gibt, auf der Antriebswelle 20 versetzt vorgesehen und befördern das -- aus Gründen der Übersichtlichkeit in der Zeichnung nicht wiedergegebene -- dem chargenweise arbeitenden Mischer 16 durch nicht dargestellte Verschlußelemente im Gehäusemantel 12 oder in den Stirnwänden 14 zugeführte bzw. entnommene Mischgut wechselweise von einem Mischraum A des Mischerraumes 17 auf die andere Seite der Ebene E in einen Mischraum B. Dabei überträgt sich die Rotation (Pfeil x) der Mischwerkzeuge 24 auf das Mischgut. Die äußeren Kanten 27 der Mischwerkzeuge 24 halten die Gehäuseinnenseite 11 in einem in Fig. 1 mit b kenntlich gemachten Bereich anbackungsfrei. Diese Anbackungsfreiheit wird noch begünstigt durch die geringe Ausdehnung a der Einbaukörper 30, wodurch diese geometrisch geringe Hindernisse darstellen.

Die Einbaukörper 30 werden vom Mischgut auf dessen Weg von dem einen Mischraum A bzw. B in den anderen Mischraum B bzw. A umströmt und bremsen dabei die Mischgutrotation; es entstehen starke Scheer- und Reibungskräfte, die eine intensive sowie schnelle Vermischung der Mischkomponenten ermöglichen.

Mit Anzahl, Querschnitt, Länge i und Anstellwinkel w der Einbaukörper 30 läßt sich die Mischcharakteristik in weitem Umfange beeinflussen.

Die in den Fig. 1, 2, 6 dargestellten bolzenartigen Einbaukörper 30 kreisförmigen Querschnittes haben sich z.B. zum Vermischen von Quarzsand mit flüssigen Bindemitteln als besonders geeignet erwiesen. Als Beispiel seien hier Einsatzkörper 30 mit einem Durchmesser d von 20 mm und einer Länge i von 100 mm bei einem Gehäuseradius q von 270 mm als sehr wirkungsvoll herausgestellt.

Gemäß Fig. 3 können mehrere Mischwerkzeuge 24 hintereinander axial mit dazwischen angeordneten Einbaukörpern 30 zu einem Durchlaufmischer 16ₐ kombiniert werden. Durch die unterschiedliche Anstellung solcher Mischwerkzeuge 24 oder Mischerschaufeln wird der Mischbewegung eine Transportkomponente von einem Mischereinlaß 32 zu einem Mischgutabwurf 34 überlagert. Die einzelnen Mischgutkomponenten können auch an verschiedenen Stellen des Gehäuses 10 zugeführt werden.

Nicht besonders dargestellt ist in der Zeichnung, daß in jedem der Mischräume A, B statt des einen schaufelartigen Mischwerkzeuges 24 deren mehrere angeordnet sein können.

Das vorstehend an Mischern 16, 16ₐ mit horizontaler Antriebswelle 20 erläuterte Mischprinzip funktioniert auch in Mischern 16ₛ mit senkrechter Antriebswelle 20 oder auch mit geneigter Antriebswelle. Da bei solchen Mischerausführungen die Schwerkraft das Mischgut nach unten bewegt, ist es hier ausreichend, nach Fig. 4, 5 in einem unteren Mischraum C an einem hier beispielsweise büchsenartigen Tragelement 22ₐ lediglich ein einzelnes, aufwärts angestelltes Mischwerkzeug 24ₐ vorzusehen; der Rücktransport des Mischgutes wird von der Schwerkraft bewirkt. Über einer hier horizontalen Ebene H, die durch die bei dieser Ausführung aus Vierkantstahl hergestellten Einbaukörpern 30 bestimmt ist, liegt ein oberer Mischraum F. Dieser wird durch einen drehenden Abstreifer 36 anbackungsfrei gehalten; der Abstreifer 36 ist so ausgebildet, daß von einem Radialarm 37 der Tragbüchse 22ₐ ein vor Stirnflächen 31 der Einbaukörper 30 aufragender vertikaler Abschnitt 38 ausgeht, an den über jener Ebene H nach einem zweiten Radialarm 37ₐ ein wandungsnaher zweiter Vertikalabschnitt 38ₐ anschließt. Diesem folgt ein zur Mischerachse M weisender Firstarm 39, der sich mit Spiel unterhalb der Innenseite eines Gehäusedeckels 14ₐ bewegt.

Der vertikale Abschnitt 38 des Abstreifers 36 nimmt bei seiner Bewegung an den Stirnflächen 31 des Einbaukörpers 30 haftendes Mischgut mit. Zudem erteilt der Abstreifer 36 dem im Bereich zwischen den Einbaukörpern 30 abgebremsten Mischgut im oberen Mischraum F eine neue radiale Bewegungskomponente; ehe das Mischgut zurück in den unteren Mischraum C fallen kann, wird es nochmals radial verteilt.

Unterhalb des Abstreifers 36 ragt nahe des Gehäusebodens 14_{b} von der Tragbüchse 22ₐ ein zusätzliches horizontales Rotationsprofil 40 ab, dessen radiale Erstreckung n etwa jener des Radialarmes 37 entspricht. Dieses Rotationsprofil 40 hält den innerhalb der Bewegungsbahn der Mischwerkzeugkante 29 befindlichen Teil der Innenfläche des Gehäusebodens 14_{b} von Anbackungen frei.

In Fig. 5 verbinden konzentrische Ringe 41 die Einbaukörper 30 zu einem siebartigen Strömungskörper, oberhalb dessen ein Teil 37ₐ, 38ₐ des Abstreifers 36 und unter dem das Mischwerkzeug 24ₐ umläuft.

Zum Verteilen viskoser Medien auf der Oberfläche körniger Stoffe hat sich besonders die Mischausführung 16ᵥ der Fig. 6 bewährt, bei der zusätzlich zu den bereits beschriebenen Teilen eine Rolle 42 an einem radialen Tragarm 43 der Tragbüchse 22ₐ angebracht ist. Die Achse K der Rolle 42 schließt mit der Mischerachse M einen Winkel w₁ ein, und die konische Umfangsfläche 44 der Rolle 42 begrenzt mit dem Gehäusemantel 12 einen kleineren spitzen Winkel w₂.

Unter dem Tragarm 43 hängt eine Schürze 45 als Mischgutmitnehmer zum Gehäuseboden 14ₐ hinab.

Bei Rotation des Mischläufers 50 aus Tragbüchse 22ₐ, Mischwerkzeug 24ₐ, Tragarm 43 und Rolle 42 führt letztere durch die auf sie wirkenden Reibungskräfte eine zusätzliche Eigenrotation aus. Hierdurch wird die Verteilung viskoser Medien auf der Oberfläche körniger Stoffe verbessert. Die dargestellten Winkel w₁, w₂ erzwingen eine zusätzliche räumliche Umschichtung des Mischgutes.

Nur angedeutet sind in Fig. 6 Erhebungen 46 bzw. Vertiefungen 48 in der Umfangsfläche 44 der Rolle 42; derartige Retentionen steigern die auf das Mischgut wirkenden Quetsch- und Scheerkräfte erheblich.

Eine obere Stirnfläche 52 der Rolle 42 soll zu den Einbaukörpern 30 in einem geringen Abstand h stehen; die Drehung jenes Mischläufers 50 bewirkt in Überlagerung mit der Eigenrotation der Rolle 42, daß an der Stirnfläche 52 haftendes Mischgut von dieser entfernt wird.

Bei den Ausführungsbeispielen 16ₛ und 16ᵥ der Fig. 4 bis 6 ist es denkbar, mehrere Ebenen gleicher Bauart -- wie in Fig. 3 in horizontaler Richtung -- vertikal hintereinander zu reihen, auf jeder dieser Ebenen können an der Antriebswelle 20 auch mehrere Mischwerkzeuge 24ₐ und Abstreifer 36 bzw. Mischläufer 50 vorgesehen sein.

Nicht dargestellt ist in der Zeichnung, daß das Gehäuse bzw. der Behälter 10 auch nichtzylindrisch gestaltet sein kann.

## Patentansprüche

1. Vorrichtung zum Mischen von Gießereiformstoffen, insbesondere von Sand und Bindemittel, mit von einer Antriebswelle (20) abragendem und mit ihr in einem Behälter (10) drehbarem Mischwerkzeug (24), zu dem außerhalb von dessen Bewegungsbahn axial versetzt von der Wandung des Behälters Einbaukörper (30) abragen,
dadurch gekennzeichnet,
daß mehrere der von der Wandung (12) des Behälters (10) mit geringer seitlicher Erstreckung (a, d) abragenden Einbaukörper (30) in einer gemeinsamen Ebene (E bzw. H) als Konstruktionsebene zum Abbremsen der Mischgutrotation verlaufen, die das Behälterinnere in Mischräume (A, B bzw. C, F) unterteilt.

2. Vorrichtung nach Anspruch 1, dadurch gekennzeichnet, daß der/die Einbaukörper (30) zwischen zumindest zwei von der Antriebswelle (20) benachbart abragenden Mischwerkzeugen (24) vorgesehen ist/sind, deren jedes in einem der Mischräume (A, B) umläuft.

3. Vorrichtung nach Anspruch 1 oder 2, gekennzeichnet durch eine vertikale oder eine dazu geneigte Ebene (E) zwischen den nebeneinander vorgesehenen Mischräumen (A, B).

4. Vorrichtung nach Anspruch 1 oder 2, dadurch gekennzeichnet, daß der Einbaukörper (30) messerartig oder als Bolzen geringen Querschnittes (a, d) ausgebildet ist, und/oder daß der Einbaukörper (30) ein Stab mit tropfenförmigem Querschnitt ist.

5. Vorrichtung nach einem der Ansprüche 1 bis 4, dadurch gekennzeichnet, daß die Länge (i) des Einbaukörpers (30) höchstens dem halben Radius (q) des Behälters (10) entspricht.

6. Vorrichtung nach einem der Ansprüche 1 bis 5, dadurch gekennzeichnet, daß die gekrümmte oder gewundene Achse (Q) des Einbaukörpers (30) zu einer Tangente (t) der Behälterwand (12) in einem Winkel (w) geneigt ist.

7. Vorrichtung nach einem der Ansprüche 1 bis 6, dadurch gekennzeichnet, daß zumindest zwei Mischwerkzeuge (24) von einem gemeinsamen Tragring (22) od.dgl. der Antriebswelle (20) versetzt abragen und zwischen ihnen die Ebene (E) für die Einbaukörper (30) verläuft, und/oder daß an der Antriebswelle (20) Tragringe (22) für jeweils zumindest zwei Mischwerkzeuge (24) vorgesehen sind.

8. Vorrichtung nach einem der Ansprüche 1 bis 7, dadurch gekennzeichnet, daß der/die Einbaukörper (30) im Behälter (10) oberhalb des Mischwerkzeuges (24a) die zwei übereinander liegende Mischräume (C, f) trennende horizontale oder zur Horizontalen geneigte Ebene (H) bestimmen, wobei gegebenenfalls das unterhalb der von den Einbaukörpern (30) bestimmten Ebene (h) von der Antriebswelle (20) abragende Mischwerkzeug (24a) mit einer über diese Ebene greifenden Abstreifeinrichtung (36) verbunden ist.

9. Vorrichtung nach Anspruch 8, dadurch gekennzeichnet, daß eine Abstreifeinrichtung (36) vorgesehen ist, die einen radial von der Antriebswelle (20) abstehenden stabartigen Abschnitt (37), einen dazu geneigten und vor die Stirnflächen (31) der Einbaukörper (30) reichenden Abschnitt (38) sowie einen an der Behälterinnenseite (11) verlaufenden Abschnitt (38ₐ) aufweist, und/oder die mit eine an einem Deckel (14ₐ) des Behälters (10) führbaren Firstarm (39) versehen ist.

10. Vorrichtung nach wenigstens einem der Ansprüche 1 bis 9, dadurch gekennzeichnet, daß vom Tragring (22) bzw. von einer mit dem Mischwerkzeug (24ₐ) verbundenen Tragbüchse (22ₐ) ein der Behälterwandung (14) bzw. dem Behälterboden (14ₐ) benachbartes Rotationsprofil (40) als Abstreifeinrichtung abragt.

11. Vorrichtung nach wenigstens einem der Ansprüche 1 bis 10, dadurch gekennzeichnet, daß das unterhalb der von den Einbaukörpern (30) bestimmten Ebene (H) von der Antriebswelle (20) abragende Mischwerkzeug (24ₐ) mit zumindest einer relativ zur Antriebswelle rotierenden Rolle (42) verbunden ist, deren Umfangsfläche (44) mit der Behälterinnenfläche (11) einen spitzen Winkel (w₂) begrenzt, wobei gegebenenfalls die Achse (K) der Rolle (42) mit der Antriebswelle (20) einen Winkel (w₁) einschließt, der kleiner als 90° ist.

12. Vorrichtung nach wenigstens einem der Ansprüche 1 bis 11, dadurch gekennzeichnet, daß die obere Stirnfläche (52) der Rolle (42) in geringem Abstand (h) zu den zugeordneten Einbaukörpern (30) verläuft, und/oder daß sich die Rolle (42) bzw. ihre Umfangsfläche (44) zur Ebene (H) der Einbaukörper (30) hin konisch verjüngt.

13. Vorrichtung nach wenigstens eine der Ansprüche 1 bis 12, dadurch gekennzeichnet, daß die Einbaukörper (30) durch Ringe (41), Spiralen od.dgl. verbunden sind, und/oder, daß die Umfangsfläche (44) der Rolle (42) mit Erhebungen (46) und/oder Einformungen (48) versehen ist.

14. Vorrichtung nach eine der Ansprüche 8 bis 13, dadurch gekennzeichnet, daß das Mischwerkzeug (24ₐ) sowie die Abstreifeinrichtung (36) oder ein die Rolle (42) tragender Radialarm (43) beidseits der Antriebswelle (20) etwa auf eine gemeinsamen Durchmesser der Antriebswelle angeordnet sind, und/oder daß eine Stirnkante (29) des Mischwerkzeuges (24, 24ₐ) einer Stirn- oder Bodenplatte (14, 14_{b}) benachbart umläuft.

15. Vorrichtung nach wenigstens eine der Ansprüche 1 bis 14, dadurch gekennzeichnet, daß das Mischwerkzeug (24ₐ) und die Abstreifeinrichtung (36) oder die am Radialprofil (40) vorgesehene geneigte Rolle (42) mit der Tragbüchse (22ₐ) der Antriebswelle (20) zu eine Mischläufer (50) verbunden sind.

16. Vorrichtung nach wenigstens einem der Ansprüche 1 bis 15, dadurch gekennzeichnet, daß das Mischwerkzeug (24, 24ₐ) eine zur Stirnwand (14) des Behälters (10) bzw. zum Gehäuseboden (14_{b}) geneigte und pflugscharartig gekrümmte Fläche (26) aufweist, die mit einer Kante (27) der Behälterinnenseite (11) benachbart ist, und/oder daß die Fläche (26) teilringförmig ausgebildet sowie mittels eines Radialarms (25) an den Tragring (22) bzw. die Tragbüchse (22ₐ) angeschlossen ist.

17. Verfahren zum Mischen von Gießereiformstoffen, insbesondere von Sand und Bindemittel, mit einer Vorrichtung gemäß wenigstens einem der voranstehenden Ansprüche, dadurch gekennzeichnet, daß das Mischgut von einem Mischraum in einen davon durch eine von Einbaukörpern bestimmte Ebene getrennten, anderen Mischraum gefördert wird.

18. Verfahren nach Anspruch 17, dadurch gekennzeichnet, daß die Mischgutrotation in der von den Einbaukörpern bestimmten Ebene abgebremst wird.

## Claims

1. Apparatus for mixing foundry moulding materials, in particular sand and binder, comprising a mixing tool (24) which projects from a drive shaft (20) and can rotate therewith in a container (10), inserts (30) projecting in an axially offset manner from the wall of the container towards the said mixing tool outside the path of motion thereof, characterised in that several of the inserts (30) projecting from the wall (12) of the container (10) to a small lateral extent (a, d) extend in one common plane (E or H) as a construction plane for slowing down the rotation of the material to be mixed which divides the interior of the container into mixing chambers (A, B or C, F).

2. Apparatus according to claim 1, characterised in that the insert/s (30) is/are provided between at least two adjacent mixing tools (24) projecting from the drive shaft (20), each of which rotates in one of the mixing chambers (A, B).

3. Apparatus according to claim 1 or claim 2, characterised by a plane (E) which is vertical or inclined relative to the vertical between the mixing chambers (A, B) provided alongside one another.

4. Apparatus according to claim 1 or claim 2, characterised in that the insert (30) is blade-like or is in the form of a bolt with a small cross section (a, d) and/or that the insert (30) is a bar with a drop-shaped cross section.

5. Apparatus according to one of claims 1 to 4, characterised in that the length (i) of the insert (30) corresponds at most to half the radius (q) of the container (10).

6. Apparatus according to one of claims 1 to 5, characterised in that the curved or winding axis (Q) of the insert (30) is inclined at an angle (w) to a tangent (t) of the container wall (12).

7. Apparatus according to one of claims 1 to 6, characterised in that at least two mixing tools (24) project in an offset manner from a common supporting ring (22) or the like of the drive shaft (20) and the plane (E) for the inserts (30) extends between them and/or that supporting rings (22) each for at least two mixing tools (24) are provided on the drive shaft (24).

8. Apparatus according to one of claims 1 to 7, characterised in that the insert/s (30) in the container (10) above the mixing tool (24ₐ) define/s the plane (H) which is horizontal or inclined relative to the horizontal and separates two mixing chambers (C, f) situated one on top of the other, the mixing tool (24ₐ) projecting from the drive shaft (20) below the plane (h) defined by the inserts (30) optionally being connected to a stripping means (36) extending over this plane.

9. Apparatus according to claim 8, characterised in that a stripping means (36) having a bar-shaped portion (37) extending radially from the drive shaft (20), a portion (38) inclined thereto and extending to in front of the end faces (31) of the inserts (30) and a portion (38ₐ) extending along the inner face (11) of the container is provided, and/or is provided with a ridged arm (39) which can be guided on a lid (14ₐ) of the container (10).

10. Apparatus according to at least one of claims 1 to 9, characterised in that a rotational profile (40) adjacent to the container wall (14) or the container base (14ₐ) projects as a stripping means from the supporting ring (22) or from a supporting sleeve (22ₐ) connected to the mixing tool (24ₐ).

11. Apparatus according to at least one of claims 1 to 10, characterised in that the mixing tool (24ₐ) projecting from the drive shaft (20) below the plane (H) defined by the inserts (30) is connected to at least one roller (42) rotating relative to the drive shaft, the circumferential surface (44) of which includes an acute angle (w₂) with the inner face (11) of the container, the axis (K) of the roller (42) optionally including with the drive shaft (20) an angle (w₁) which is smaller than 90°.

12. Apparatus according to at least one of claims 1 to 11, characterised in that the upper end face (52) of the roller (42) extends at a short distance (h) from the associated inserts (30) and/or that the roller (42) or its circumferential surface (44) tapers towards the plane (H) of the inserts (30).

13. Apparatus according to at least one of claims 1 to 12, characterised in that the inserts (30) are connected by means of rings (41), spirals or the like and/or that the circumferential surface (44) of the roller (42) is provided with protuberances (46) and/or recesses (48).

14. Apparatus according to one of claims 8 to 13, characterised in that the mixing tool (24ₐ) and the stripping means (36) or a radial arm (43) bearing the roller (42) are arranged on either side of the drive shaft (20) substantially along a common diameter of the drive shaft and/or that one end edge (29) of the mixing tool (24, 24ₐ) rotates adjacent to an end or base plate (14, 14_{b}).

15. Apparatus according to at least one of claims 1 to 14, characterised in that the mixing tool (24ₐ) and the stripping means (36) or the inclined roller (42) provided on the radial profile (40) are connected to the supporting sleeve (22ₐ) of the drive shaft (20) to form a mixing rotor (50).

16. Apparatus according to at least one of claims 1 to 15, characterised in that the mixing tool (24, 24ₐ) has a surface (26) curved like a plough blade and inclined relative to the end wall (11) of the container (10) or to the housing base (14_{b}) which is adjacent to one edge (27) of the inner face (11) of the container and/or that the surface (26) is arcuate and is connected to the supporting ring (22) or the supporting sleeve (22ₐ) by means of a radial arm (25).

17. Process for mixing foundry moulding materials, in particular sand and binder, with an apparatus according to at least one of the preceding claims, characterised in that the material to be mixed is advanced from one mixing chamber into another mixing chamber separated therefrom by a plane defined by inserts.

18. Process according to claim 17, characterised in that the rotation of the material to be mixed is slowed down in the plane defined by the inserts.

## Revendications

1. Dispositif de mélange de matériaux de moules de fonderie, en particulier de sable et de liant, comprenant un outil de mélange (24) dépassant d'un arbre de commande (20) et pouvant tourner avec cet arbre dans un conteneur (10), outil de mélange dont des corps de montage (30) dépassent, en dehors de la trajectoire de cet outil et sont décalés dans le sens axial par rapport à la paroi du conteneur, caractérisé en ce que plusieurs des corps de montage (30) dépassant de la paroi (12) du conteneur (10) avec une faible extension (a, d) latérale sont situés dans un plan (E ou H) commun, en tant que plan de construction, pour la décélération de la rotation du produit de mélange, qui divise l'intérieur du conteneur en chambres de mélange (A, B ou C, F).

2. Dispositif selon la revendication 1, caractérisé en ce que le/les corps de montage (30) est/sont prévu(s) entre au moins deux outils de mélange (24) dépassant au voisinage de l'arbre de commande (20), outils dont chacun tourne dans une des chambres de mélange (A, B).

3. Dispositif selon la revendication 1 ou 2, caractérisé par un plan (E) vertical ou incliné par rapport à la verticale entre les chambres de mélange (A, B) prévues l'une à côté de l'autre.

4. Dispositif selon la revendication 1 ou 2, caractérisé en ce que le corps de montage (30) est conçu en forme de lame ou de goujon de faible section (a, d), et/ou en ce que le corps de montage (30) est une barre présentant une section en forme de goutte.

5. Dispositif selon l'une des revendications 1 à 4, caractérisé en ce que la longueur (i) du corps de montage (30) correspond au maximum au demi-rayon (q) du conteneur (10).

6. Dispositif selon l'une des revendications 1 à 5, caractérisé en ce que l'axe (Q) courbé ou contourné du corps de montage (30) est incliné d'un angle (w) par rapport à une tangente (t) de la paroi de conteneur (12).

7. Dispositif selon l'une des revendications 1 à 6, caractérisé en ce que au moins deux outils de mélange (24) dépassent, de façon décalée, d'une bague de support commune (22) ou similaire de l'arbre de commande (20) et en ce que, entre eux, se situe le plan (E) des corps de montage (30), et/ou en ce que, sur l'arbre de commande (20), sont prévues des bagues de support (22) pour respectivement au moins deux outils de mélange (24).

8. Dispositif selon l'une des revendications 1 à 7, caractérisé en ce que le/les corps de montage (30) situés dans le conteneur (10) définissent, au-dessus de l'outil de mélange (24a), le plan (H) horizontal ou incliné sur l'horizontale qui sépare deux chambres de mélange (C, F) superposées, et où le cas échéant l'outil de mélange (24a), dépassant de l'arbre de commande (20) au-dessous du plan (H) déterminé par les corps de montage (30), est raccordé à un dispositif racleur (36) agissant sur ce plan.

9. Dispositif selon la revendication 8, caractérisé en ce qu'il est prévu un dispositif racleur (36) qui présente un segment (37) en forme de barre dépassant de l'arbre de commande (20) dans le sens radial, un segment (38) incliné par rapport au précédent et allant jusque devant les faces frontales (31) des corps de montage (30), ainsi qu'un segment (38a) situé sur le côté intérieur du conteneur (11), et/ou qui est pourvu d'un bras supérieur (39) pouvant être guidé sur un couvercle (14ₐ) du conteneur (10).

10. Dispositif selon l'une au moins des revendications 1 à 9, caractérisé en ce qu'un profil de rotation (40), sous forme de dispositif racleur, voisin de la paroi de conteneur (14) ou du fond de conteneur (14a), dépasse de la bague de support (22) ou d'une douille de support (22ₐ) raccordée à l'outil de mélange (24ₐ).

11. Dispositif selon l'une au moins des revendications 1 à 10, caractérisé en ce que l'outil de mélange (24a), dépassant de l'arbre de commande (20) sous le plan (H) défini par les corps de montage (30), est raccordé à au moins un rouleau (42) tournant par rapport à l'arbre de commande, rouleau dont la surface circonférentielle (44) limite, avec la surface interne de conteneur (11), un angle aigu (w₂), où le cas échéant l'axe (K) du rouleau (42) inclut, avec l'arbre de commande (20), un angle (w₁) qui est inférieur à 90°.

12. Dispositif selon l'une au moins des revendications 1 à 11, caractérisé en ce que la face frontale supérieure (52) du rouleau (42) est située à faible distance (h) des corps de montage (30) associés, et/ou en ce que le rouleau (42) ou sa surface circonférentielle (44) se rétrécit en forme de cône en se rapprochant du plan (H) des corps de montage (30).

13. Dispositif selon l'une au moins des revendications 1 à 12, caractérisé en ce que les corps de montage (30) sont raccordés par des bagues (41), des spirales ou similaires, et/ou en ce que la surface circonférentielle (44) du rouleau (42) est pourvue de bosses (46) et/ou de creux (48).

14. Dispositif selon l'une des revendications 8 à 13, caractérisé en ce que l'outil de mélange (24a) ainsi que le dispositif racleur (36) ou un bras radial (43) portant le rouleau (42) sont disposés des deux côtés de l'arbre de commande (20) à peu près au niveau d'un diamètre commun de l'arbre de commande, et/ou en ce que une arête frontale (29) de l'outil de mélange (24, 24ₐ) tourne au voisinage d'une plaque frontale ou d'une plaque de fond (14, 14_{b}).

15. Dispositif selon l'une au moins des revendications 1 à 14, caractérisé en ce que l'outil de mélange (24ₐ) et le dispositif racleur (36) ou le rouleau (42) incliné prévu sur le profil radial (40) sont raccordés à la douille de support (22ₐ) de l'arbre de commande (20) pour former un rotor de mélange (50).

16. Dispositif selon l'une au moins des revendications 1 à 15, caractérisé en ce que l'outil de mélange (24, 24ₐ) présente une surface (26) inclinée par rapport à la paroi frontale (14) du conteneur (10) ou par rapport au fond de carter (14b) et courbée en forme de soc de charrue, surface qui est voisine d'une arête (27) du côté interne de conteneur (11), et/ou en ce que la surface (26) est réalisée en forme de cercle partiel et est raccordée, au moyen d'un bras radial (25) à la bague de support (22) ou à la douille de support (22a).

17. Procédé de mélange de matériaux de moules de fonderie, en particulier de sable et de liant, avec un dispositif selon l'une au moins des revendications précédentes, caractérisé en ce que le produit de mélange est conduit depuis un chambre de mélange dans une autre chambre de mélange qui en est séparée par un plan défini par des corps de montage.

18. Procédé selon la revendication 17, caractérisé en ce que la rotation du produit de mélange est décélérée dans le plan défini par les corps de montage.
